# EUROPÄISCHE PATENTSCHRIFT

(11) **EP 2 514 843 B1**
(45) Veröffentlichungstag und Bekanntmachung des Hinweises auf die Patenterteilung: **25.09.2013**
(21) Anmeldenummer: 11163285.7
(22) Anmeldetag: 20.04.2011
(51) Int. Cl.: C21B 7/12, B23Q 17/00, E21B 19/16

(54) **Anschlussvorrichtung für ein Bohr- und Schlagwerk einer Stichlochbohrmaschine sowie Stichlochbohrmaschine mit Anschlussvorrichtung**
Connection device for a drilling and impact mechanism of a tap hole drilling machine and tap hole drilling machine with connection device
Dispositif de raccordement pour un outil de forage et de percussion d'une foreuse à trou de coulée et foreuse à trou de coulée dotée d'un dispositif de raccordement

(43) Veröffentlichungstag der Anmeldung: 24.10.2012
(73) Patentinhaber: TMT -BBG Research und Development GmbH, 8605 Kapfenberg (AT)
(72) Erfinder: Helsper, Frank, 57482 Wenden (DE)
(74) Vertreter: advotec.

(56) Entgegenhaltungen:
- WO-A1-02/079603
- DE-A1-102009 009 537
- DE-U1- 8 907 232
- US-A- 5 661 888

## Beschreibung

Die vorliegende Erfindung betrifft eine Anschlussvorrichtung zur Verbindung einer Bohrstange mit einer Bohrwerkswelle eines Bohr- und Schlagwerks einer Stichlochbohrmaschine, wobei die Anschlussvorrichtung einen Verbindungskörper mit einem Bohrstangenaufnahmeteil mit einer ersten Aufnahmebohrung zur Aufnahme eines Anschlussendes der Bohrstange und mit einem Bohrwerkswellenaufnahmeteil mit einer zweiten Aufnahmebohrung aufweist, die als Gewindebohrung ausgeführt ist und zur kraftschlüssigen Verbindung mit einem Gewindeende der Bohrwerkswelle dient, wobei die Aufnahmebohrungen auf einer Längsachse des Verbindungskörpers angeordnet sind und ein Bohrungsgrund der zweiten Aufnahmebohrung in einer Anschlagstellung des Gewindeendes eine axiale Anschlagfläche zur Anlage gegen eine Stirnfläche des Gewindeendes bildet.

Des Weiteren betrifft die vorliegende Erfindung eine Stichlochbohrmaschine, die zum Anschluss einer Bohrstange an ein Bohr- und Schlagwerk mit einer derartigen Anschlussvorrichtung versehen ist.

Stichlochbohrmaschinen werden in der Peripherie von metallurgischen Behältern, wie beispielsweise ein Schmelzofen, eingesetzt und dienen in Vorbereitung eines Abstichs zur Öffnung eines temporär mit einer Verschlussmasse verfüllten Stichlochs. Eine solche Machine gemäss dem nächtliegenden Stand der Technik ist aus DE 89 07 232 U1 bekannt. Dabei wird eine von einem Bohr- und Schlagwerk der Stichlochbohrmaschine angetriebene Bohrstange in die das Stichloch verschließende Verschlussmasse eingetrieben. Da es sich bei den Bohrstangen um Verschleißteile handelt, sind die Bohrstangen über Anschlussvorrichtungen, die fachterminologisch auch häufig als "Verbindungsadapter" bezeichnet werden, mit dem Bohr- und Schlagwerk bzw. einer Bohrwerkswelle des Bohr- und Schlagwerks verbunden. Dabei dient die Anschlussvorrichtung nicht nur zur Übertragung des Drehmoments der Bohrwerkswelle auf die Bohrstange, sondern auch zur Übertragung von Hammerschlägen eines konzentrisch auf der Bohrwerkswelle angeordneten Schlagkolbens, der auf eine rückwärtige Stirnfläche der Anschlussvorrichtung einwirkt.

Zur Verbindung der Anschlussvorrichtung mit der Bohrwerkswelle ist ein Gewindeende der Bohrwerkswelle in eine Aufnahmebohrung der Anschlussvorrichtung eingeschraubt, wobei es insbesondere zur Vermeidung von Beschädigungen des Gewindes infolge der Hammerschläge darauf ankommt, einen spielfreien Eingriff des Außengewindes des Gewindeendes in das Innengewinde der Aufnahmebohrung sicherzustellen. Dies wird bei den bekannten Anschlussvorrichtungen dadurch erreicht, dass das Gewindeende mit seiner Stirnfläche zur Erzeugung einer Schraubenvorspannkraft gegen eine durch einen Bohrungsgrund der Aufnahmebohrung gebildete Anschlagfläche geschraubt wird.

Aufgrund der ständigen Belastung der Anschlussvorrichtung durch die Hammerschläge des Bohr- und Schlagwerks ist in der Praxis ein mehr oder weniger häufiges Auswechseln der Anschlussvorrichtungen notwendig, wozu die auszuwechselnde Anschlussvorrichtung vom Gewindeende der Bohrwerkswelle abgeschraubt und eine neue Anschlussvorrichtung auf das Gewindeende der Bohrwerkswelle wieder aufgeschraubt werden muss. Insbesondere aufgrund der rauen Umgebung in der dieses Auswechseln erfolgt, kann nicht sichergestellt werden, dass das Aufschrauben der neuen Anschlussvorrichtung mit einem gleichbleibenden Anzugsmoment erfolgen kann, so dass beim Aufschrauben Momentenspitzen auftreten können, die dem Monteur suggerieren können, dass der gewünschte Anschlag der Stirnfläche des Gewindeendes gegen den Bohrungsgrund erfolgt ist. Wird eine entsprechende Momentenspitze als Indikator für die gewünschte Anschlagsstellung der Anschlussvorrichtung genommen, so kann es also der Fall sein, dass tatsächlich die Anschlagsstellung nicht erreicht ist und somit nicht sichergestellt ist, dass im nachfolgenden Betrieb der Stichlochbohrmaschine kein Spiel im Gewindeeingriff auftritt.

Der vorliegenden Erfindung liegt daher die Aufgabe zugrunde, eine Anschlussvorrichtung vorzuschlagen, die es dem Monteur unabhängig vom Anzugsmoment ermöglicht, die korrekte Befestigung der Anschlussvorrichtung auf der Bohrwerkswelle zu erkennen, die durch Erreichen der Anschlagstellung des Gewindeendes der Bohrwerkwelle in der Aufnahmebohrung der Anschlussvorrichtung definiert ist.

Zur Lösung dieser Aufgabe weist die erfindungsgemäße Anschlussvorrichtung die Merkmale des Anspruchs 1 auf.

Bei der erfindungsgemäßen Anschlussvorrichtung ist zur Ausbildung einer die Anschlagstellung anzeigenden Anzeigevorrichtung zwischen der Anschlagfläche und einer am Verbindungskörper ausgebildeten Referenzfläche der Verbindungskörper einen Verbindungskanal mit einem im Verbindungskanal geführten Anzeigekolben aufweist, dessen Länge zumindest geringfügig größer ist als die Länge des Verbindungskanals, derart, dass bei Anlage der Stirnfläche des Gewindeendes gegen die Anschlagfläche ein Anzeigeende des Anzeigekolbens aus der Referenzfläche hervorragt.

Mit der erfindungsgemäß ausgeführten Anschlussvorrichtung ist sichergestellt, dass bei Erreichen der gewünschten Anschlagstellung bei einem Aufschrauben des Verbindungskörpers der Anschlussvorrichtung auf das Gewindeende der Bohrwerkswelle äußerlich am Verbindungskörper eindeutig erkennbar eine vom Monteur wahrnehmbare Anzeige ausgebildet ist. Insbesondere ist die erfindungsgemäße Art der Anzeige unabhängig von den Hilfsvorrichtungen, die zusätzlich zur Anschlussvorrichtung eingesetzt werden müssten. Vielmehr ist die Anzeigevorrichtung integraler Bestandteil der Anschlussvorrichtung.

Aufgrund der Ausstattung der Anschlussvorrichtung mit einem aus der Referenzfläche heraustretenden Anzeigeende eines Anzeigekolben wird eine haptisch erfassbare Anzeige auf mechanischer Basis realisiert, die unabhängig von einer gesonderten Energieversorgung funktioniert. Vielmehr wird die Anzeige, also das Heraustreten des Anzeigeendes des Anzeigekolbens bei Erreichen der Anschlagstellung allein durch das ohnehin aufzubringende Anzugsmoment beim Aufschrauben der Anschlussvorrichtung auf das Gewindeende der Bohrwerkswelle erzeugt. Besonders hervorzuheben ist, dass das in jedem Fall eindeutige Erkennen des aus der Referenzfläche herausgetretenen Anzeigeendes des Anzeigekolbens auch in besonders rauer Umgebung funktioniert, da oberflächliche Verschmutzungen des Verbindungskörpers, die beispielsweise eine optische Anzeige in ihrer Wirksamkeit beeinflussen könnten, ohne Bedeutung für die Funktion der Anzeige sind.

Bei einer besonders einfach zu realisierenden Ausführungsform ist die Referenzfläche durch eine Stirnfläche des Bohrstangenaufnahmeteils des Verbindungskörpers gebildet.

Wenn die Referenzfläche durch eine Stirnfläche eines im Bohrstangenaufnahmeteil in einem Endbereich des Verbindungskanals angeordneten Referenzkörpers gebildet ist, lässt sich die Referenzfläche unabhängig von der Oberfläche des Verbindungskörpers gestalten.

Besonders vorteilhaft ist es, wenn der Referenzkörper als Einschraubhülse ausgebildet ist, so dass der Referenzkörper als Montageelement zur Anordnung des Anzeigekolbens im Verbindungskanal dient und eine vorteilhafte Montage des Anzeigekolbens frontseitig, nämlich von der Stirnfläche des Bohrstangenaufnahmeteils her, erfolgen kann.

Besonders vorteilhaft ist es, wenn der Verbindungskanal eine Anschlageinrichtung aufweist, die mit einem Anschlagkörper des Anschlagkolbens zusammenwirkt, derart, dass bei einem vollständig in der Anschlagfläche versenkten axialen Anschlagende des Anzeigekolbens der Anschlagkörper des Anzeigekolbens gegen die Anschlageinrichtung anliegt.

Zum einen ist der Anzeigekolben durch Ausbildung der Anschlageinrichtung im Zusammenwirken mit dem Anschlagkörper verliersicher im Verbindungskörper aufgenommen. Darüber hinaus ist durch das Zusammentreffen der vollständigen Versenkung des Anschlagendes in der Anschlagfläche mit dem Anliegen des Anschlagkörpers gegen die Anschlageinrichtung sichergestellt, dass in der Anschlagstellung der Anzeigekolben im Wesentlichen spielfrei im Verbindungskanal aufgenommen ist, so dass die Anzeigelänge des Anzeigeendes, also die Länge des aus der Oberfläche des Verbindungskörpers herausragenden Anzeigeendes eindeutig die Anschlagstelung anzeigt, wohingegen im Fall eines Bewegungsspiels des Anzeigeendes gegenüber der Oberfläche des Verbindungskörpers eindeutig darauf geschlossen werden kann, dass die gewünschte Anschlagstellung des Gewindeendes in der Aufnahmebohrung des Verbindungskörpers noch nicht erreicht ist.

Besonders einfach kann die Anschlageinrichtung durch einen in dem Verbindungskanal ausgebildeten Bohrungsabsatz ausgebildet sein.

Im Falle der Ausbildung der Referenzfläche am Referenzkörper ist es vorteilhaft, die Anschlageinrichtung durch eine Stirnfläche des Referenzkörpers auszubilden.

Bei einer einfach ausführbaren Variante ist der Anzeigekolben als Anzeigestift ausgebildet.

Wenn sich der Verbindungskanal zwischen der Anschlagfläche und einer Referenzfläche des Bohrstangenaufnahmeteils erstreckt, ist besonders vorteilhaft ein geradliniger Verlauf des Verbindungskanals realisierbar, so das Richtungsänderungen im Verlauf des Verbindungskanals vermieden werden können und somit der Einfluss mechanischer Reibung zwischen dem Anzeigekolben und dem Verbindungskanal auf ein Minimum reduziert werden kann.

Vorzugsweise weist der Verbindungskörper eine zweite Anschlageinrichtung auf, wobei der Abstand zwischen den Anschlageinrichtungen so gewählt ist, dass der Verschiebeweg des Anschlagkörpers des Anschlagstifts zwischen den Anschlageinrichtungen gleich einer Anzeigelänge oder größer als die Anzeigelänge des Anzeigeendes ist. Somit kann die Anschlussvorrichtung unabhängig von der Anordnung auf dem Gewindeende der Bohrwerkswelle gehandhabt werden, ohne dass in besonderer Weise darauf geachtet werden müsste, den Anzeigestift nicht aus dem Verbindungskörper zu verlieren.

Wenn die zweite Anschlageinrichtung als ein in den Verbindungskanal hineinragender Anschlagstift ausgebildet ist, der in einer den Verbindungskanal mit der Oberfläche des Verbindungskörpers verbindenden Aufnahmebohrung angeordnet ist, ist die Realisierung der zweiten Anschlageinrichtung in besonders einfacher Weise möglich.

Auch ist es möglich, die zweite Anschlageinrichtung durch einen im Verbindungskanal ausgebildeten Bohrungsabsatz auszubilden. Besonders vorteilhaft ist es auch, wenn der Verbindungskanal unter einem Kanalwinkel zur Längsachse des Verbindungskörpers geneigt ist, derart, dass der Verbindungskanal von der Anschlagfläche ausgehend zur Referenzfläche des Verbindungskörpers hin radial nach außen verläuft. Eine derartige Ausgestaltung ermöglicht einen geradlinigen Verlauf des Verbindungskanals zur Referenzfläche hin, ohne dass zur Realisierung der Anzeigevorrichtung eine Vergrößerung der axialen Anschlagfläche der Aufnahmebohrung notwendig wäre. Somit ist unabhängig von der Ausbildung der Anzeigevorrichtung die Größe der Anschlagfläche allein bedingt durch den Durchmesser der Aufnahmebohrung, der sich aus der notwendigen Dimensionierung der Bauteile zur Erzielung der erforderlichen Festigkeit ergibt. Hierdurch ist es auch möglich, konventionelle Anschlussvorrichtungen mit der Anzeigevorrichtung nachzurüsten.

Die erfindungsgemäße Stichlochbohrmaschine weist die Merkmale des Anspruchs 13 auf und ist demgemäß mit einer erfindungsgemäßen Anschlussvorrichtung versehen.

Nachfolgend ist eine bevorzugte Ausführungsform der Anschlussvorrichtung unter Bezugnahme auf die Zeichnung näher erläutert.

Es zeigen:
- **Fig. 1**: eine an einen metallurgischen Behälter angeordnete Stich-lochbohrmaschine mit einem Bohr- und Schlagwerk, das in einer Anschlussvorrichtung aufgenommen eine Bohr-stange aufweist;
- **Fig. 2**: eine erste Ausführungsform der Anschlussvorrichtung der in **Fig. 1** dargestellten Stichlochbohrmaschine während des Aufschraubens auf ein Gewindeende einer Bohr-werkswelle des Bohr- und Schlagwerks;
- **Fig. 3**: die in **Fig. 2** dargestellte Anschlussvorrichtung in einer Anschlagstellung am Ende des Einschraubvorgangs;
- **Fig. 4**: eine zweite Ausführungsform der Anschlußvorrichtung während des Aufschraubens auf ein Gewindeende einer Bohrwerkswelle des Bohr- und Schlagwerks;
- **Fig. 5**: die in **Fig. 4** dargestellte Anschlussvorrichtung in einer Anschlagstellung am Ende des Einschraubvorgangs.

**Fig. 1** zeigt eine in einer Haltevorrichtung 10 an einer Ofenwandung 11 eines Schmelzofens 12 angeordnete Stichlochbohrmaschine 13. Die Stichlochbohrmaschine 13 weist eine Lafette 14, auf der längsverfahrbar ein Bohr- und Schlagwerk 15 angeordnet, das an seinem vorderen Ende mit einer Anschlussvorrichtung 16 zum Anschluss einer Bohrstange 17 versehen ist.

Am vorderen Ende der Bohrstange 17 befindet sich eine Bohrkrone 18, die mittels einer durch einen Antriebsmotor 19 bewirkten Zustellbewegung des Bohr- und Schlagwerks 15 in einen aus einer Verschlussmasse 20 gebildeten Verschlussstopfen 21, der ein Stichloch 22 in der Ofenwandung 11 verschließt, eintreibbar ist. Zum Eintreiben der Bohrkrone 18 in den Verschlussstopfen 21 erfolgt eine Beaufschlagung der Bohrstange 17 mit einem durch das Bohr- und Schlagwerk 15 erzeugten Drehmoment sowie Schläge, die auf das in der Anschlussvorrichtung 16 aufgenommene axiale Ende der Bohrstange 17 durch das Bohr- und Schlagwerk 15 ausgeübt werden.

**Fig. 2** zeigt die Anschlussvorrichtung 16, die ein Anschlussende 23 der Bohrstange 17 mit einem Gewindeende 24 einer Bohrwerkswelle 25 des Bohr- und Schlagwerks 15 verbindet. Die Anschlussvorrichtung 16 weist in einem Verbindungskörper 26 eine erste Aufnahmebohrung 27 und eine zweite Aufnahmebohrung 28 auf, die auf einer Längsachse 29 des Verbindungskörpers 26 angeordnet sind. Die Aufnahmebohrung 27 befindet sich in einem Bohrstangenaufnahmeteil 30 des Verbindungskörpers 26, wobei der Bohrstangenaufnahmeteil 30 mit einer hier als Keilverbindung ausgebildeten Welle-Nabe-Verbindung 31 versehen ist, die sowohl die Übertragung axialer Kräfte F als auch die Übertragung eines Drehmoments M von der Anschlussvorrichtung 16 auf die Bohrstange 17 ermöglicht.

In einem Übergangsbereich zu einem Bohrwerkswellenaufnahmeteil 32 des Verbindungskörpers 26 ist der Verbindungskörper 26 bei dem hier dargestellten Ausführungsbeispiel der Anschlussvorrichtung 16 mit einem Rückschlagventil 33 versehen, das in einem die Aufnahmebohrung 27 mit der Aufnahmebohrung 28 verbindenden Fluidkanal 34 angeordnet ist, das nach einem erfolgten Abstich das Eindringen von Schmelze in einen Kühlkanal 35 der Bohrwerkswelle 25 verhindern soll.

In der in **Fig. 2** gezeigten Darstellung ist das Gewindeende 24 der Bohrwerkswelle 25 noch nicht vollständig in die Aufnahmebohrung 28 eingeschraubt, so dass eine Stirnfläche 36 des Gewindeendes 24 von einer axialen Anschlagfläche 37, die im vorliegenden Fall durch den Bohrungsgrund der als Gewindebohrung ausgeführten Aufnahmebohrung 28 gebildet ist, beabstandet ist.

Wie **Fig. 2** ferner zeigt, weist der Verbindungskörper 26 eine innerhalb des Verbindungskörpers 26 ausgebildete Anzeigevorrichtung 38 auf, die in einem Verbindungskanal 39, der die Anschlagfläche 37 der Aufnahmebohrung 28 mit einer Stirnfläche 40 des Bohrstangenaufnahmeteils 30 verbindet, einen Anzeigestift 41 aufnimmt. Der Anzeigestift 41 ist mit einem hier etwa im Mittelteil des Anzeigestifts 41 ausgebildeten Anschlagkörper 42 versehen, der in einem Verbindungskanalteil 43 aufgenommen ist, der im Vergleich zu einem Verbindungskanalteil 44 einen größeren, an den Durchmesser des Anschlagkörpers 42 angepassten Durchmesser aufweist.

Im Übergang vom Verbindungskanalteil 43 zum Verbindungskanalteil 44 ist ein Bohrungsabsatz 45 ausgebildet, der eine erste Anschlageinrichtung ausbildet, die mit dem Anschlagkörper 42 derart zusammenwirkt, dass eine axiale Bewegung des Anzeigestifts 41 in Richtung auf die Stirnfläche 40 des Bohrstangenaufnahmeteils 30 begrenzt wird. In dem in **Fig. 2** rechten Verbindungskanalteil 43 befindet sich axial beabstandet von dem Bohrungsabsatz 45 entfernt eine zweite Anschlageinrichtung, die durch einen in den Verbindungskanalteil 43 vorstehenden Anschlagstift 46 gebildet ist, der in einer Aufnahmebohrung 47 **(****Fig. 3****)** aufgenommen ist, die eine Umfangsfläche 54 des Verbindungskörpers 26 mit dem Verbindungskanalteil 43 verbindet. Der Anschlagstift 46 begrenzt somit eine axiale Bewegung des Anzeigestifts 41 in Richtung auf die Anschlagfläche 37 der Aufnahmebohrung 28 durch einen entsprechenden Anschlag des Anschlagkörpers 42 gegen den Anschlagstift 46. Beide Anschlageinrichtungen definieren einen möglichen axialen Verschiebeweg a **(****Fig. 3****)** des Anschlagkörpers 42 im Verbindungskanal 39.

**Fig. 3** zeigt die Anschlussvorrichtung 16 in Anschlagstellung, in der das Gewindeende 24 der Bohrwerkwelle 25 vollständig in die Aufnahmebohrung 28 eingeschraubt ist, so dass die Stirnfläche 36 des Gewindeendes 24 gegen die Anschlagfläche 37 anliegt. In der Anschlagstellung ist der Anzeigestift 41 mit seinem Anschlagende 48 vollständig im Verbindungskanal 39 eingetaucht, so dass ein Anzeigeende 49 des Anzeigestifts vollständig aus der Stirnfläche 40 des Bohrstangenaufnahmeteils 30 hervorragt. Im vorliegenden Fall ist der Verschiebeweg a zwischen den im Verbindungskanal 39 ausgeführten, durch den Bohrungsabsatz 45 und den Anschlagstift 46 gebildeten Anschlageinrichtungen übereinstimmend mit einer Anzeigelänge 1 gewählt, mit der das Anzeigeende 49 des Anzeigestifts 41 aus der Stirnfläche 40 hervorragt.

In der in **Fig. 3** dargestellten Anschlagstellung der Anschlussvorrichtung, in der das Gewindeende 24 der Bohrwerkswelle 25 gegen die Anschlagfläche 37 der Aufnahmebohrung 28 anliegt, ist sichergestellt, dass infolge des axialen Anschlags der Bohrwerkswelle der Gewindeeingriff zwischen einem Außengewinde 50 des Gewindeendes 24 und einem Innengewinde 51 der Aufnahmebohrung 28 im Wesentlichen spielfrei ist. Somit kann wirkungsvoll verhindert, dass es infolge von Schlägen, die durch einen Schlagkolben 52 des Bohr- und Schlagwerks 15, der konzentrisch zur Bohrwerkwelle 25 angeordnet ist und auf eine rückwärtige Schlagfläche 53 des Verbindungskörpers 26 einwirkt, zu unerwünschten Reaktionskräften zwischen dem Außengewinde 50 und dem Innengewinde 51 und damit verbundenen Beschädigungen der Gewinde 50, 51 kommt.

In den **Fig. 4 und 5** ist in einer weiteren Ausführungsform eine Anschlussvorrichtung 55 dargestellt, die in einem Verbindungskörper 56 eine Anzeigevorrichtung 57 aufweist, die in einem Verbindungskanal 72, der die Anschlagfläche 37 der Aufnahmebohrung 28 mit einer Stirnfläche 58 des Bohrstangenaufnahmeteils 59 verbindet, einen Anzeigestift 60 aufnimmt. Der Anzeigestift 60 ist mit einem am Anzeigestift 60 ausgebildeten Anschlagkörper 61 in einem Verbindungskanalteil 62 angeordnet, der gegenüber einem Verbindungskanalteil 63 einen größeren, an den Durchmesser des Anschlagkörpers 61 angepassten Durchmesser aufweist.

Der Verbindungskanalteil 62 weist ein Einschraubgewinde 64 auf, in das eine Einschraubhülse 65 eingeschraubt ist. Die Einschraubhülse 65 weist zwei axiale Stirnflächen 66 und 67 auf, wobei, wie anhand von **Fig. 5** deutlich wird, die die Anschlussvorrichtung 55 in einer Anschlagstellung zeigt, in der ein Anschlagende 68 des Anzeigestifts 60 bündig in der Anschlagfläche 37 angeordnet ist, ein Anzeigeende 69 des Anzeigestifts 60 aus der Einschraubhülse 65 hervorragt, wobei die Stirnfläche 66 eine Referenzfläche bildet, die die Anschlagstellung des Anzeigestifts 60 nach außen hin sichtbar macht. In dieser Anschlagstellung bildet die Stirnfläche 67 der Einschraubhülse 65 eine erste Anschlageinrichtung für den Anschlagkörper 61 des Anzeigestifts 60. Die zweite Anschlageinrichtung, die, wie in **Fig. 4** dargestellt, verhindert, dass der Anzeigestift 60 zur Aufnahmebohrung 28 des Bohrwerkswellenaufnahmeteils 32 hin aus dem Verbindungskanal 72 entweichen kann, wird durch einen zwischen den Verbindungskanalteilen 62 und 63 ausgebildeten Bohrungsabsatz 70 gebildet.

Aufgrund der Ausbildung der Referenzfläche durch die Stirnfläche 66 der Einschraubhülse 65 bildet die Einschraubhülse 65 nicht nur einen Referenzkörper der Anzeigevorrichtung 57, sondern darüber hinaus auch eine Befestigungs- oder Montageeinrichtung zur Anordnung des Anzeigestifts 60 in dem Verbindungskanal 72. Somit ist es möglich, den Anzeigestift 60 zur Ausbildung der Anzeigevorrichtung 57 von der Stirnfläche 58 des Bohrstangenaufnahmeteils 59 des Verbindungskörpers 56 her in den Verbindungskanal 72 einzuführen und dort durch nachträgliches Einschrauben der Einschraubhülse 65 in den Verbindungskanalteil 62 zu sichern. Dabei ist es besonders vorteilhaft, wenn zwischen der Stirnfläche 67 der Einschraubhülse 65 und einer gegenüberliegenden Stirnfläche 71 des Anschlagkörpers 61 eine beispielsweise als Schraubenfeder ausgebildete Druckfeder vorgesehen ist, die den Anzeigestift in eine, in **Fig. 4** dargestellte definierte Ausgangsstellung zwingt.

## Patentansprüche

1. Anschlussvorrichtung (16, 55) zur Verbindung einer Bohrstange (17) mit einer Bohrwerkswelle (25) eines Bohr- und Schlagwerks (15) einer Stichlochbohrmaschine (13), wobei die Anschlussvorrichtung einen Verbindungskörper (26, 56) mit einem Bohrstangenaufnahmeteil (30, 59) mit einer ersten Aufnahmebohrung (27) zur Aufnahme eines Anschlussendes (23) der Bohrstange und mit einem Bohrwerkswellenaufnahmeteil (32) mit einer zweiten Aufnahmebohrung (28) aufweist, die als Gewindebohrung ausführt ist und zur kraftschlüssigen Verbindung mit einem Gewindeende (24) der Bohrwerkswelle dient, wobei die Aufnahmebohrungen auf einer Längsachse (29) des Verbindungskörpers angeordnet sind und ein Bohrungsgrund der zweiten Aufnahmebohrung in einer Anschlagstellung des Gewindeendes eine axiale Anschlagfläche (37) zur Anlage gegen eine Stirnfläche (36) des Gewindeendes bildet,
**dadurch gekennzeichnet,**
**dass** zur Ausbildung einer die Anschlagstellung anzeigenden Anzeigevorrichtung (38, 57) zwischen der Anschlagfläche und einer am Verbindungskörper ausgebildeten Referenzfläche der Verbindungskörper einen Verbindungskanal (39, 72) mit einem im Verbindungskanal geführten Anzeigekolben aufweist, dessen Länge zumindest geringfügig größer ist als die Länge des Verbindungskanals, derart, dass bei Anlage der Stirnfläche des Gewindeendes gegen die Anschlagfläche ein Anzeigeende (49, 69) des Anzeigekolbens aus der Referenzfläche hervorragt.

2. Anschlussvorrichtung nach Anspruch 1,
**dadurch gekennzeichnet,**
**dass** die Referenzfläche durch eine Stirnfläche (40) des Bohrstangenaufnahmeteils (30) des Verbindungskörpers (26) gebildet ist.

3. Anschlussvorrichtung nach Anspruch 1,
**dadurch gekennzeichnet,**
**dass** die Referenzfläche durch eine Stirnfläche (66) eines im Bohrstangenaufnahmeteil (59) in einem Endbereich des Verbindungskanals (72) angeordneten Referenzkörpers gebildet ist.

4. Anschlussvorrichtung nach Anspruch 3,
**dadurch gekennzeichnet,**
**dass** der Referenzkörper als Einschraubhülse (65) ausgebildet ist.

5. Anschlussvorrichtung nach einem oder mehreren der vorangehenden Ansprüche,
**dadurch gekennzeichnet,**
**dass** der Verbindungskanal (39, 72) eine Anschlageinrichtung aufweist, die mit einem Anschlagkörper (42, 61) des Anzeigekolbens zusammenwirkt, derart, dass bei einem vollständig in der Anschlagfläche (37) versenkten axialen Anschlagende (48, 68) des Anzeigekolbens der Anschlagkörper des Anzeigekolbens gegen die Anschlageinrichtung anliegt.

6. Anschlussvorrichtung nach Anspruch 5,
**dadurch gekennzeichnet,**
**dass** die Anschlageinrichtung durch einen in dem Verbindungskanal (39) ausgebildeten Bohrungsabsatz (45) gebildet ist.

7. Anschlussvorrichtung nach Anspruch 5,
**dadurch gekennzeichnet,**
**dass** die Anschlageinrichtung durch eine Stirnfläche (67) des Referenzkörpers gebildet ist.

8. Anschlussvorrichtung nach einem oder mehreren der vorangehenden Ansprüche,
**dadurch gekennzeichnet,**
**dass** der Anzeigekolben als Anzeigestift (41, 60) ausgebildet ist.

9. Anschlussvorrichtung nach einem oder mehreren der vorangehenden Ansprüche,
**dadurch gekennzeichnet,**
**dass** der Verbindungskörper (26, 56) eine zweite Anschlageinrichtung aufweist, wobei der Abstand zwischen den Anschlageinrichtungen so gewählt ist, dass der Verschiebeweg a des Anschlagkörpers (42, 61) des Anzeigestifts (41, 60) zwischen den Anschlageinrichtungen gleich einer Anzeigelänge oder größer als die Anzeigelänge des Anzeigeendes (48, 69) ist.

10. Anschlussvorrichtung nach Anspruch 9,
**dadurch gekennzeichnet,**
**dass** die zweite Anschlageinrichtung als ein in den Verbindungskanal (39) hineinragender Anschlagstift (46) ausgebildet ist, der in einer den Verbindungskanal mit einer Umfangsfläche (54) des Verbindungskörpers (26) verbindenden Aufnahmebohrung (47) angeordnet ist.

11. Anschlussvorrichtung nach Anspruch 9,
**dadurch gekennzeichnet,**
**dass** die zweite Anschlageinrichtung durch einen im Verbindungskanal (72) ausgebildeten Bohrungsabsatz (70) gebildet ist.

12. Anschlussvorrichtung nach einem oder mehreren der vorangehenden Ansprüche,
**dadurch gekennzeichnet,**
**dass** der Verbindungskanal (39, 72) unter einem Kanalwinkel zur Längsachse (29) des Verbindungskörpers (26, 56) geneigt ist, derart, dass der Verbindungskanal von der Anschlagfläche (37) ausgehend zur Referenzfläche des Verbindungskörpers hin radial nach außen verläuft.

13. Stichlochbohrmaschine (13) mit einem Bohr- und Schlagwerk (15) zum Eintreiben einer Bohrstange (17) in ein mit einer Verschlussmasse (20) gefülltes Stichloch eines metallurgischen Behälters, wobei die Stichlochbohrmaschine zur Verbindung der Bohrstange mit einer Bohrwerkswelle (25) des Bohr- und Schlagwerks eine Anschlussvorrichtung (16, 55) nach einem oder mehreren der Ansprüche 1 bis 12 aufweist.

## Claims

1. A connection device (16, 55) for connecting a drill rod (17) to a drilling machine shaft (25) of a drilling and percussion mechanism (15) of a tap hole drilling machine (13), wherein the connection device comprises a connection body (26, 56) comprising a drill rod mounting part (30, 59) having a first mounting bore (27) for mounting a connection end (23) of the drill rod and comprising a drilling machine shaft mounting part (32) having a second mounting bore (28), which is formed as a threaded bore and has the purpose of being connected in a force-fitting manner to a threaded end (24) of the drilling machine shaft, wherein the mounting bores are arranged on a longitudinal axis (29) of the connection body and a bore bottom of the second mounting bore, in an end position of the threaded end, forms an axial stop surface (37) for abutting against a front surface (36) of the threaded end,
**characterized in that**
for forming an indicator device (38, 57) indicating the stop position, between the stop surface and a reference surface formed on the connection body, the connection body has a connection duct (39, 72) with an indicator bolt guided in the connection duct, the length of which indicator bolt is at least slightly larger than the length of the connection duct such that when the front surface of the threaded end abuts against the stop surface, an indicator end (49, 69) of the indicator bolt protrudes out of the reference surface.

2. The connection device according to claim 1,
**characterized in that**
the reference surface is formed by a front surface (40) of the drill rod mounting part (30) of the connection body (26).

3. The connection device according to claim 1,
**characterized in that**
the reference surface is formed by a front surface (66) of a reference body arranged in the drill rod mounting part (59) in an end portion of the connection duct (72).

4. The connection device according to claim 3,
**characterized in that**
the reference body is formed as a screw-in socket (65).

5. The connection device according to any of the preceding claims,
**characterized in that**
the connection duct (39, 72) comprises a stop device, which interacts with a stop body (42, 61) of the indicator bolt in such a manner that when the axial stop end (48, 68) of the indicator bolt is fully inserted into the stop surface (37), the stop body of the indicator bolt abuts against the stop device.

6. The connection device according to claim 5,
**characterized in that**
the stop device is formed by a bore shoulder (45) formed in the connection duct (39).

7. The connection device according to claim 5,
**characterized in that**
the stop device is formed by a front surface (67) of the reference body.

8. The connection device according to any of the preceding claims,
**characterized in that**
the indicator bolt is formed as an indicator pin (41, 60).

9. The connection device according to any of the preceding claims,
**characterized in that**
the connection body (26, 56) comprises a second stop device, wherein the distance between the stop devices is chosen such that the moving path a of the stop body (42, 61) of the indicator pin (41, 60) between the stop devices is equal to an indicator length or longer than the indicator length of the indicator end (48, 69).

10. The connection device according to claim 9,
**characterized in that**
the second stop device is formed as a stop pin (46) which protrudes into the connection duct (39) and which is arranged in a mounting bore (47) connecting the connection duct to a peripheral surface (54) of the connection body (26).

11. The connection device according to claim 9,
**characterized in that**
the second stop device is formed by a bore shoulder (70) formed in the connection duct (72).

12. The connection device according to any of the preceding claims,
**characterized in that**
the connection duct (39, 72) is inclined under a duct angle towards the longitudinal axis (29) of the connection body (26, 56) in such a manner that the connection duct extends radially outwards from the stop surface (37) towards the reference surface of the connection body.

13. A taphole drilling machine (13) with a drilling and percussion mechanism (15) for driving a drill rod (17) into a taphole of a metallurgic container, the taphole filled with a sealing mass (20), wherein the taphole drilling machine comprises a connection device (16, 55) according to any of the claims 1 to 12 for connecting the drill rod to a drilling machine shaft (25) of the drilling and percussion mechanism.

## Revendications

1. Dispositif de raccordement (16, 55) pour la liaison d'une tige de forage (17) avec un arbre de foreuse (25) d'un mécanisme de forage à percussion (15) d'une machine de forage de trou de coulée (13), dans lequel le dispositif de raccordement comprend un corps de liaison (25, 56) ayant une partie de logement de tige de forage (30, 59) comportant un premier perçage de logement (27) pour loger une extrémité de raccordement (23) de la tige de forage et ayant une partie de logement d'arbre de foreuse (32) comportant un deuxième perçage de logement (28) qui est configuré comme perçage fileté et qui sert à être raccordé par liaison de force à une extrémité filetée (24) de l'arbre de foreuse, dans lequel les perçages de logement sont agencés sur un axe longitudinal (29) du corps de liaison et un fond de perçage du deuxième perçage de logement dans une position de butée de l'extrémité filetée forme une surface de butée (37) axiale pour la butée contre une surface frontale (36) de l'extrémité filetée,
**caractérisé en ce que**
pour la formation d'un dispositif d'indication (38, 57) indiquant la position de butée, entre la surface de butée et une surface de référence formée sur le corps de liaison, le corps de liaison comprend un canal de liaison (39, 72) ayant un piston d'indication guidé dans le canal de liaison, dont la longueur est au moins légèrement supérieure à la longueur du canal de liaison de telle façon qu'une extrémité d'indication (49, 69) du piston d'indication faite saillie de la surface de référence quand la surface frontale de l'extrémité filetée est en butée contre la surface de butée.

2. Dispositif de raccordement selon la revendication 1,
**caractérisé en ce que**
la surface de référence est formée par une surface frontale (40) de la partie de logement de tige de forage (30) du corps de liaison (26).

3. Dispositif de raccordement selon la revendication 1,
**caractérisé en ce que**
la surface de référence est formée par une surface frontale (66) d'un corps de référence arrangé dans la partie de logement de tige de forage (59) dans une partie d'extrémité du canal de liaison (72).

4. Dispositif de raccordement selon la revendication 3,
**caractérisé en ce que**
le corps de référence est formé comme douille de vissage (65).

5. Dispositif de raccordement selon l'une quelconque des revendications précédentes,
**caractérisé en ce que**
le canal de liaison (39, 72) comprend un dispositif de butée qui coopère avec un corps de butée (42, 61) du piston d'indication de telle manière que le corps de butée du piston d'indication est en butée contre le dispositif de butée quand une extrémité de butée (48, 68) axiale du piston de butée est complètement enfoncée dans la surface de butée (37).

6. Dispositif de raccordement selon la revendication 5,
**caractérisé en ce que**
le dispositif de butée est formé par un épaulement de perçage (45) formé dans le canal de liaison (39).

7. Dispositif de raccordement selon la revendication 5,
**caractérisé en ce que**
le dispositif de butée est formé par une surface frontale (67) du corps de référence.

8. Dispositif de raccordement selon l'une quelconque des revendications précédentes,
**caractérisé en ce que**
le piston d'indication est formé comme broche d'indication (41, 60).

9. Dispositif de raccordement selon l'une quelconque des revendications précédentes,
**caractérisé en ce que**
le corps de liaison (26, 56) comprend un deuxième dispositif de butée, dans lequel la distance entre les dispositifs de butée est choisie de telle façon que la trajectoire a du corps de butée (42, 61) de la broche d'indication (41, 60) entre les dispositifs de butée soit égale à une longueur d'indication ou supérieure à la longueur d'indication de l'extrémité d'indication (48, 69).

10. Dispositif de raccordement selon la revendication 9,
**caractérisé en ce que**
le deuxième dispositif de butée est formé comme broche de butée (46) faisant saillie dans le canal de liaison (39), qui est arrangé dans un perçage de logement (47) raccordant le canal de liaison et une surface périphérique (54) du corps de liaison (26).

11. Dispositif de raccordement selon la revendication 9,
**caractérisé en ce que**
le deuxième dispositif de butée est formé par un épaulement de perçage (70) formé dans le canal de liaison (72).

12. Dispositif de raccordement selon l'une quelconque des revendications précédentes,
**caractérisé en ce que**
le canal de liaison (39, 72) est incliné sous un angle de canal vers l'axe longitudinal (29) du corps de liaison (26, 56) de telle manière que le canal de liaison s'étende radialement vers l'extérieur à partir de la surface de butée (37) vers la surface de référence du corps de liaison.

13. Machine de forage de trou de coulée (13) comprenant un mécanisme de forage à percussion (15) pour enfoncer une tige de forage (17) dans un trou de coulée d'une cuve métallurgique, le trou de coulée étant rempli d'une masse d'occlusion (20), dans lequel la machine de forage de trou de coulée comprend un dispositif de raccordement (16, 55) selon l'une quelconque des revendications 1 à 12 pour la liaison de la tige de forage à l'arbre de foreuse (25) du mécanisme de forage à percussion.
